# FASCICULE DE BREVET EUROPEEN

(11) **EP 3 457 221 B1**
(45) Date de publication et mention de la délivrance du brevet: **10.08.2022**
(21) Numéro de dépôt: 18194710.2
(22) Date de dépôt: 13.05.2015
(51) Int. Cl.: G04B 31/02, G04B 17/04

(54) **OSCILLATEUR HORLOGER A PIVOT FLEXIBLE**
OSZILLATOR EINER UHR MIT FLEXIBLEM ZAPFEN
TIMEPIECE OSCILLATOR WITH FLEXIBLE PIVOT

(30) Priorité: 16.09.2014 EP 14184944
(43) Date de publication de la demande: 20.03.2019
(62) Demande divisionnaire de: 15167482.7
(73) Titulaire: Patek Philippe SA Genève, 1204 Genève (CH)
(72) Inventeur: KRÜTTLI, Anthony, 25390 Orchamps-Vennes (FR); CHABLOZ, David, 74700 Sallanches (FR)
(74) Mandataire: Micheli & Cie SA

(56) Documents cités:
- EP-A2- 2 273 323
- WO-A1-2012/010408
- FR-A- 1 574 359
- US-B1- 6 283 666
- Simon Henein ET AL: "FLEXURE PIVOT FOR AEROSPACE MECHANISMS", Proceedings of the 10th European Space Mechanisms and Tribology Symposium : 24 - 26 September 2003, San Sebastián, Spain, 24 septembre 2003 (2003-09-24), pages 285-288, XP055556504, Noordwijk, The Netherlands : ESA Publications Division ISBN: 978-92-9-092834-8 Extrait de l'Internet: URL:https://web.ti.bfh.ch/fileadmin/home/h es2/Publications/HAFHA_ESMATS_paper.pdf [extrait le 2019-02-13]

## Description

La présente invention concerne un oscillateur horloger à pivot flexible remplissant la fonction d'un balancier-spiral.

Des composants horlogers à pivot flexible ont été proposés dans les documents EP 2645189, EP 2037335, WO 2011/120180 et WO 2012/010408. Les composants proposés dans ces documents sont essentiellement des ancres d'échappement et des oscillateurs. Ils sont pivotants autour d'un axe virtuel défini par un organe élastique. L'avantage d'un tel pivot flexible est qu'il supprime les frottements et les jeux de pivotement.

Les composants horlogers à pivot flexible connus à ce jour utilisent le plus souvent des pivots flexibles à raideur assez élevée, qui nécessitent une quantité d'énergie importante pourfaire pivoter le composant. Or, dans certaines parties d'un mouvement horloger, peu d'énergie est disponible pour mettre en mouvement les différents composants.

Des pivots flexibles à lames croisées séparées, connus pour leur faible raideur, sont décrits dans les documents GB 422862 et EP 2645189, mais les réalisations proposées soit sont difficiles à mettre en œuvre soit manquent de compacité.

Le document FR 1574359 décrit un oscillateur horloger à pivot flexible à lames croisées séparées comprenant un support, un organe rotatif et des lames élastiques encastrées dans l'organe rotatif et fixées au support par des plaquettes et des vis. Les lames élastiques s'étendent dans des plans différents et se croisent sans contact pour définir un axe de rotation virtuel.

La présente invention vise à proposer un oscillateur horloger à pivot flexible du type à lames croisées séparées qui soit relativement facile à fabriquer et qui puisse présenter un faible encombrement.

A cette fin, la présente invention a pour objet un oscillateur horloger à pivot flexible remplissant la fonction d'un balancier-spiral et comprenant :
- une première pièce monolithique définissant une première partie rigide et une deuxième partie rigide reliées par au moins une première lame élastique, et
- une deuxième pièce monolithique définissant une troisième partie rigide et une quatrième partie rigide reliées par au moins une deuxième lame élastique,
les première et deuxième pièces monolithiques étant assemblées l'une à l'autre de telle sorte que :
- les première et troisième parties rigides soient solidaires l'une de l'autre,
- les deuxième et quatrième parties rigides soient solidaires l'une de l'autre, et
- ladite au moins une première lame élastique et ladite au moins une deuxième lame élastique se croisent sans contact et définissent un axe de rotation virtuel pour les deuxième et quatrième parties rigides par rapport aux première et troisième parties rigides.

D'autres caractéristiques et avantages de la présente invention apparaîtront à la lecture de la description détaillée suivante faite en référence aux dessins annexés dans lesquels :
- les figures 1 à 3 montrent respectivement en vue de dessus, en perspective de dessus et en perspective de dessous un composant horloger non couvert par les revendications mais utile à la compréhension de l'invention ;
- les figures 4 à 6 montrent respectivement en vue de dessus, en perspective de dessus et en perspective de dessous une première pièce faisant partie du composant horloger illustré aux figures 1 à 3 ;
- les figures 7 à 9 montrent respectivement en vue de dessus, en perspective de dessus et en perspective de dessous une deuxième pièce faisant partie du composant horloger illustré aux figures 1 à 3 ;
- la figure 10 montre en perspective un oscillateur horloger selon l'invention ;
- les figures 11 et 12 montrent des variantes de l'oscillateur horloger illustré à la figure 10 ;
- les figures 13 à 17 montrent en perspective différentes variantes de composants horlogers ou de parties de composants horlogers.

En référence aux figures 1 à 3, un composant horloger à pivot flexible 1 comprend une partie centrale de fixation 2 et une partie périphérique mobile 3, toutes deux rigides. La partie périphérique mobile 3 entoure la partie centrale de fixation 2. La partie centrale de fixation 2 sert à monter le composant horloger 1 sur un support 4 (représenté schématiquement), support qui peut être fixe (par exemple la platine d'un mouvement) ou mobile. La partie périphérique mobile 3 est pivotante par rapport à la partie centrale de fixation 2 et au support 4 autour d'un axe de rotation virtuel 5 défini par un organe élastique.

Dans l'exemple illustré, le composant horloger 1 est une bascule, plus précisément une bascule d'embrayage portant une roue d'embrayage (non représentée). La roue d'embrayage pivote autour d'un axe 6 qui est parallèle à l'axe de rotation virtuel 5 mais distinct de ce dernier. Cette bascule d'embrayage est destinée à être utilisée, par exemple, dans un mécanisme de chronographe.

L'organe élastique définissant l'axe de rotation virtuel 5 comprend deux lames élastiques 7, 8 dites « croisées séparées ». Ces deux lames 7, 8 se croisent dans deux plans différents parallèles au plan du composant 1 (c'est-à-dire au plan de la figure 1). Contrairement aux systèmes dits « à lames croisées non séparées », les deux lames 7, 8 ne se croisent donc pas physiquement. Cet agencement des lames 7, 8 diminue d'un facteur 4 la raideur de l'organe élastique par rapport aux systèmes à lames croisées non séparées. L'axe de rotation virtuel 5 correspond sensiblement à la droite qui est perpendiculaire au plan du composant 1 et qui traverse les deux lames 7, 8. Cet axe de rotation virtuel 5 n'est pas complètement fixe pendant les mouvements de la partie périphérique mobile 3. Il est connu dans la théorie qu'il existe une translation parasite de l'axe de rotation qui augmente avec l'angle de rotation. Cette translation parasite peut être annulée par un agencement de lames ou parties élastiques connu, par exemple celui décrit dans la demande de brevet WO 2011/120180.

Ainsi, la partie périphérique mobile 3 peut pivoter autour de l'axe de rotation virtuel 5 sans frottements et sans jeux. La hauteur des lames 7, 8 est suffisamment grande pour que la raideur de l'organe élastique soit très élevée perpendiculairement au plan du composant 1. De la sorte, dans le cas de la bascule d'embrayage illustrée aux figures 1 à 3, le composant 1 ne s'incline pas sous l'effet du poids de la roue d'embrayage. Ceci est un avantage par rapport aux bascules d'embrayage classiques montées autour d'un axe physique. En raison des jeux dans les paliers de l'axe physique, ces bascules d'embrayage classiques ont en effet tendance à s'incliner par rapport à l'horizontale, ce qui peut empêcher la roue d'embrayage d'exercer correctement sa fonction d'engrènement.

Comme cela est visible aux figures 2 et 3, le composant horloger 1 comprend deux pièces monolithiques 9, 10 assemblées l'une à l'autre. Les pièces 9, 10 sont plates et superposées dans la direction de l'axe de rotation virtuel 5. La pièce inférieure 9 (cf. figures 4 à 6) comprend une partie centrale 11 et une partie périphérique 12 reliées l'une à l'autre par la lame élastique 7. La partie centrale 11 est plus basse que la partie périphérique 12, ou comprend une partie qui s'étend au-dessous du plan de la partie périphérique 12, pour pouvoir s'appuyer sur le support 4 en laissant la partie périphérique 12 sans contact avec ce support 4. En variante, le support 4 peut comporter une partie surélevée sur laquelle peut s'appuyer la partie centrale 11 de la pièce inférieure 9 pour éviter un contact entre la partie périphérique 12 et ledit support 4. La pièce supérieure 10 (cf. figures 7 à 9) comprend une partie centrale 13 et une partie périphérique 14 reliées l'une à l'autre par la lame élastique 8. La partie centrale 13 a une plus grande épaisseur que la partie périphérique 14, ou comprend une partie qui s'étend au-dessous du plan de la partie périphérique 14, pour pouvoir s'engager dans l'ouverture centrale de la partie périphérique 12 et contre la partie centrale 11 de la pièce inférieure 9. La partie centrale 11 et la partie périphérique 12 de la pièce inférieure 9 ont la même forme que la partie centrale 13 et la partie périphérique 14 de la pièce supérieure 10, respectivement. Les pièces inférieure et supérieure 9, 10 peuvent ainsi être plaquées l'une contre l'autre pour former le composant 1. La pièce inférieure 9 comporte toutefois un prolongement 15 qui forme un palier recevant une pierre 16 dans laquelle pivote un premier pivot de l'arbre de la roue d'embrayage. En variante, ce prolongement 15 qui reçoit la pierre 16 pourrait faire partie de la pièce supérieure 10.

Les parties périphériques 12, 14 définissent chacune deux oreilles 17, 18 percées chacune d'un trou. Le trou de chaque oreille 17 de la pièce inférieure 9 est aligné avec le trou de l'oreille 18 correspondante de la pièce supérieure 10 mais a un diamètre plus petit. Des tubes 19 sont chassés dans les trous des oreilles 17 de la pièce inférieure 9 et sont reçus dans les trous des oreilles 18 de la pièce supérieure 10 de manière à positionner et solidariser en rotation les deux pièces 9, 10 l'une par rapport à l'autre. Les tubes 19 sont taraudés pour permettre le vissage d'un pont sur le composant 1, pont qui comprend le palier pour le deuxième pivot de l'arbre de la roue d'embrayage. La partie centrale 11 de la pièce inférieure 9 est percée de trous 20 qui sont alignés avec des trous correspondants 21 de la partie centrale 13 de la pièce supérieure 10. Ces trous 20, 21 permettent à des goupilles fixées au support 4 de traverser les pièces inférieure et supérieure 9, 10 pour positionner le composant 1 sur le support 4. Un autre trou 22 de la pièce inférieure 9 aligné avec un trou 23 de la pièce supérieure 10 permet à une vis de traverser les pièces inférieure et supérieure 9, 10. Cette vis est vissée dans le support 4 et plaque le composant 1 contre ledit support 4.

On voit qu'ainsi les pièces inférieure et supérieure 9, 10 sont fixées l'une à l'autre axialement en étant ensemble fixées au support 4. En variante, les pièces 9, 10 pourraient être directement fixées l'une à l'autre, par exemple par collage ou soudage, avant d'être montées sur le support 4.

Ainsi assemblées, les pièces inférieure et supérieure 9, 10 ont leurs parties centrales respectives 11, 13 qui sont solidaires pour former ensemble la partie centrale de fixation 2 du composant 1 et leurs parties périphériques 12, 14 qui sont solidaires pour former ensemble la partie périphérique mobile 3 du composant 1.

Comme visible à la figure 1, l'espace vide 24 entre la partie centrale de fixation 2 et la partie périphérique mobile 3 qui l'entoure a une largeur l qui permet une rotation de la partie périphérique mobile 3 par rapport à la partie centrale de fixation 2 dans une certaine plage. A partir d'une certaine amplitude de rotation, dans un sens ou dans l'autre, la partie périphérique mobile 3 bute contre la partie centrale de fixation 2 pour limiter la déformation des lames élastiques 7, 8. La largeur l est choisie suffisamment petite pour que la limite élastique des lames 7, 8 ne puisse pas être dépassée. Ainsi, les lames 7, 8 ne peuvent pas se déformer plastiquement ni se rompre. En variante, pour limiter la déformation des lames élastiques 7, 8, on pourrait prévoir une butée fixée au support 4 et contre laquelle pourrait venir s'appuyer la partie périphérique mobile 3.

Les pièces inférieure et supérieure 9, 10 sont typiquement en métal, par exemple en acier ou en titane, ou en un alliage métallique tel qu'un alliage à base de nickel, et peuvent être obtenues par usinage au fil, par exemple. Elles peuvent aussi être réalisées par électroformage, par exemple selon la technique LIGA, dans des matériaux appropriés tels que l'or, le nickel ou un alliage à base de nickel tel que le nickel-phosphore. Les pièces inférieure et supérieure 9, 10 peuvent également être en un matériau fragile tel que le silicium et obtenues par une technique de gravure, par exemple du type DRIE. Dans le cas de pièces 9, 10 en silicium, on peut leur associer des éléments métalliques électroformés dans le silicium ou à sa périphérie, comme décrit dans la demande de brevet EP 2145237, ou soudés au silicium, comme décrit dans la demande de brevet EP 2579104. Ainsi, par exemple, le composant horloger peut comprendre deux pièces monolithiques en silicium définissant chacune deux parties rigides reliées par une lame élastique, et les parties rigides ou l'une d'entre elles peuvent être liées à des parties rigides complémentaires en métal servant par exemple de parties de fixation.

Grâce à ses deux pièces assemblées 9, 10, chacune comprenant l'une des lames élastiques 7, 9, le composant horloger 1 est relativement facile à fabriquer et peut présenter un faible encombrement.

La description ci-dessus pourrait s'appliquer à d'autres composants horlogers qu'une bascule d'embrayage. La présente invention est une application de la description ci-dessus à un oscillateur horloger servant de base de temps (c'est-à-dire remplissant la fonction d'un balancier-spiral).

Les fonctions des parties centrale 2 et périphérique 3 pourraient être inversées. Ainsi, la partie périphérique 3 pourrait être une partie de fixation servant à monter le composant horloger sur un support, tandis que la partie centrale 2 pourrait être une partie active, mobile par rapport au support.

Le nombre de lames élastiques croisées séparées 7, 8 peut être supérieur à deux. En d'autres termes, le composant horloger 1 pourrait comprendre trois, quatre ou plus de pièces monolithiques superposées du type des pièces 7, 11, 12 et 8, 13, 14, pour notamment augmenter la raideur, perpendiculairement au plan du composant, de l'organe élastique définissant l'axe de rotation virtuel 5. A titre d'exemple, la figure 10 montre un oscillateur 25 destiné à remplir la fonction d'un balancier-spiral, comprenant quatre pièces monolithiques assemblées 26, 27, 28, 29 formant ensemble une partie intérieure de fixation 30, une partie périphérique mobile 31 et deux organes élastiques 32, 33 reliant la partie intérieure de fixation 30 et la partie périphérique mobile 31. Dans l'exemple illustré, la partie périphérique mobile 31 a une forme annulaire et la partie intérieure de fixation 30 a une forme d'arc annulaire concentrique avec la partie périphérique mobile 31. La partie périphérique mobile 31 joue le rôle d'une pièce d'inertie oscillante (balancier) tandis que les organes élastiques 32, 33 jouent le rôle du spiral. Les organes élastiques 32, 33 sont superposés et définissent un axe de rotation Z pour le balancier. Chaque organe élastique 32, 33 comprend deux lames croisées séparées 32a, 32b, 33a, 33b qui relient la partie de fixation 30 et la partie périphérique mobile 31. Des entretoises 34, 35 peuvent séparer les pièces monolithiques 26, 27 des pièces monolithiques 28, 29.

Grâce à ses organes élastiques superposés 32, 33, cet oscillateur horloger 25 présente une faible rigidité dans la direction de rotation Rz autour de l'axe Z, mais une très grande rigidité dans les directions de rotation Rx, Ry autour d'axes X, Y perpendiculaires à l'axe Z, ainsi qu'une très grande rigidité en translation le long des axes X, Y et Z.

De nombreuses modifications de l'oscillateur 25 sont possibles. Par exemple, la figure 11 montre un oscillateur 25' qui diffère de l'oscillateur 25 en ce que les pièces monolithiques 28, 29 ont été interverties pour changer la position verticale relative des lames 33a, 33b. La figure 12 montre un oscillateur 25" qui diffère de l'oscillateur 25 en ce que les pièces monolithiques 28, 29 ont été tournées de 180° par rapport aux pièces monolithiques 26, 27, l'oscillateur 25" comportant ainsi deux parties intérieures de fixation 30a, 30b diamétralement opposées et définies respectivement par les pièces monolithiques 26, 27 et par les pièces monolithiques 28, 29. Les pièces monolithiques 28, 29 peuvent aussi être tournées par rapport aux pièces monolithiques 26, 27 d'un angle différent de 180° pour que, au repos, les lames élastiques 32a et 33a, respectivement 32b et 33b, ne soient pas dans le même plan vertical, à la différence des exemples des figures 10 à 12 où elles sont alignées.

D'autres modifications de l'oscillateur 25 peuvent consister à changer la forme de la partie intérieure de fixation 30 et de la partie périphérique mobile 31. Par exemple, la partie intérieure de fixation 30 pourrait être une partie centrale comme la partie centrale 2 des figures 1 à 3, et la partie périphérique mobile 31 pourrait être un anneau interrompu.

La présente invention n'est pas limitée à des pièces monolithiques comportant chacune une seule lame élastique. La figure 13 montre un composant horloger (oscillateur) ou une partie de composant horloger dont chaque pièce monolithique comprend deux lames élastiques 36, 37, respectivement 38, 39, qui sont parallèles (comme représenté) ou non parallèles. La figure 14 montre un autre composant horloger ou partie de composant horloger dont chaque pièce monolithique comprend deux lames élastiques 40, 41, respectivement 42, 43, qui sont parallèles (comme représenté) ou non parallèles.

Enfin, les lames élastiques des différentes pièces monolithiques ne sont pas nécessairement situées dans des plans différents, l'essentiel étant qu'elles se croisent de manière non physique, c'est-à-dire sans contact. Les figures 15 à 17 montrent des lames élastiques de deux pièces monolithiques respectives se croisant sans contact alors qu'elles sont globalement dans le même plan. A la figure 15, les lames élastiques 44, 45 sont dans le même plan mais présentent des entailles 46, 47 pour permettre leur croisement. A la figure 16, chaque lame élastique 48, 49 sort de son plan avant le croisement des lames 48, 49 puis revient dans son plan après le croisement. A la figure 17, chaque lame élastique 50, 51 change de plan avant le croisement des lames. Bien entendu, de nombreuses autres configurations sont possibles dans lesquelles une partie au moins de chaque lame élastique est dans le même plan qu'une partie au moins de l'autre lame. Ce type de configuration présente l'avantage de rendre le composant plus compact.

## Revendications

1. Oscillateur horloger à pivot flexible remplissant la fonction d'un balancier-spiral et comprenant :
- une première pièce monolithique (26) définissant une première partie rigide et une deuxième partie rigide reliées par au moins une première lame élastique (32a), et
- une deuxième pièce monolithique (27) définissant une troisième partie rigide et une quatrième partie rigide reliées par au moins une deuxième lame élastique (32b),
les première et deuxième pièces monolithiques (26, 27) étant assemblées l'une à l'autre de telle sorte que :
- les première et troisième parties rigides soient solidaires l'une de l'autre,
- les deuxième et quatrième parties rigides soient solidaires l'une de l'autre, et
- ladite au moins une première lame élastique (32a) et ladite au moins une deuxième lame élastique (32b) se croisent sans contact et définissent un axe de rotation virtuel (Z) pour les deuxième et quatrième parties rigides par rapport aux première et troisième parties rigides.

2. Oscillateur horloger selon la revendication 1, **caractérisé en ce que** les première et deuxième pièces monolithiques (26, 27) sont plates et superposées.

3. Oscillateur horloger selon la revendication 1 ou 2, **caractérisé en ce que** les première et troisième parties rigides forment une partie centrale ou intérieure (30) de l'oscillateur horloger et **en ce que** les deuxième et quatrième parties rigides forment une partie périphérique (31) de l'oscillateur horloger.

4. Oscillateur horloger selon la revendication 3, **caractérisé en ce que** la partie périphérique (31) entoure complètement ou presque complètement la partie centrale ou intérieure (30).

5. Oscillateur horloger selon l'une quelconque des revendications 1 à 4, **caractérisé en ce que** les première et troisième parties rigides forment une partie de fixation (30) de l'oscillateur horloger, servant à monter l'oscillateur horloger sur un support (4).

6. Oscillateur horloger selon l'une quelconque des revendications 1 à 5, **caractérisé en ce que** la première partie rigide s'étend au moins partiellement en dehors du plan de la deuxième partie rigide pour permettre sa fixation sur un support (4) sans contact entre le support (4) et les deuxième et quatrième parties.

7. Oscillateur horloger selon l'une quelconque des revendications 1 à 6, **caractérisé en ce que** l'ensemble formé par les deuxième et quatrième parties rigides est agencé pour pouvoir buter contre l'ensemble formé par les première et troisième parties rigides lors d'une rotation des deuxième et quatrième parties rigides par rapport aux première et troisième parties rigides, afin de limiter la déformation de ladite au moins une première lame élastique et de ladite au moins une deuxième lame élastique et empêcher que leur limite élastique puisse être dépassée.

8. Oscillateur horloger selon l'une quelconque des revendications 1 à 7, **caractérisé en ce qu'**il comprend au moins un élément de guidage ou de fixation solidaire des deuxième et quatrième parties rigides et destiné à guider ou fixer un élément supplémentaire.

9. Oscillateur horloger selon l'une quelconque des revendications 1 à 8, **caractérisé en ce que** ladite au moins une première lame élastique (32a) et ladite au moins une deuxième lame élastique (32b) sont situées entièrement dans des plans différents sensiblement perpendiculaires à l'axe de rotation virtuel (Z).

10. Oscillateur horloger selon l'une quelconque des revendications 1 à 8, **caractérisé en ce qu'**une partie au moins de ladite au moins une première lame élastique (44 ; 48 ; 50) est dans le même plan, sensiblement perpendiculaire à l'axe de rotation virtuel, qu'une partie au moins de ladite au moins une deuxième lame élastique (45 ; 49 ; 51).

11. Oscillateur horloger selon l'une quelconque des revendications 1 à 10, **caractérisé en ce qu'**il comprend une troisième pièce monolithique (28) définissant des cinquième et sixième parties rigides solidaires respectivement des première et deuxième parties rigides et reliées par au moins une troisième lame élastique (33a), ladite au moins une troisième lame élastique (33a) définissant avec ladite au moins une première lame élastique (32a) et ladite au moins une deuxième lame élastique (32b) l'axe de rotation virtuel (Z).

12. Oscillateur horloger selon la revendication 11, **caractérisé en ce qu'**il comprend une quatrième pièce monolithique (29) définissant des septième et huitième parties rigides solidaires respectivement des première et deuxième parties rigides et reliées par au moins une quatrième lame élastique (33b), ladite au moins une troisième lame élastique (33a) et ladite au moins une quatrième lame élastique (33b) se croisant sans contact et définissant avec ladite au moins une première lame élastique (32a) et ladite au moins une deuxième lame élastique (32b) l'axe de rotation virtuel (Z).

## Patentansprüche

1. Uhr-Oszillator mit flexiblem Drehzapfen, der die Funktion einer Unruh-Spiralfeder erfüllt und Folgendes umfasst:
- ein erstes monolithisches Teil (26), das einen ersten starren Abschnitt und einen zweiten starren Abschnitt definiert, die durch mindestens eine erste elastische Klinge (32a) verbunden sind, und
- ein zweites monolithisches Teil (27), das einen dritten starren Abschnitt und einen vierten starren Abschnitt definiert, die durch mindestens eine zweite elastische Klinge (32b) verbunden sind,
wobei das erste und das zweite monolithische Teil (26, 27) derart miteinander zusammengebaut sind, dass:
- der erste und der dritte starre Abschnitt fest miteinander verbunden sind,
- der zweite und der vierte starre Abschnitt fest miteinander verbunden sind, und
- die mindestens eine erste elastische Klinge (32a) und die mindestens eine zweite elastische Klinge (32b) sich kontaktlos kreuzen und eine virtuelle Drehachse (Z) für den zweiten und den vierten starren Abschnitt in Bezug zu dem ersten und dem dritten starren Abschnitt definieren.

2. Uhr-Oszillator nach Anspruch 1, **dadurch gekennzeichnet, dass** das erste und das zweite monolithische Teil (26, 27) flach und übereinanderliegend sind.

3. Uhr-Oszillator nach Anspruch 1 oder 2, **dadurch gekennzeichnet, dass** der erste und der dritte starre Abschnitt einen mittleren oder inneren Abschnitt (30) des Uhr-Oszillators bilden, und dadurch, dass der zweite und der vierte starre Abschnitt einen peripheren Abschnitt (31) des Uhr-Oszillators bilden.

4. Uhr-Oszillator nach Anspruch 3, **dadurch gekennzeichnet, dass** der periphere Abschnitt (31) den mittleren oder inneren Abschnitt (30) vollständig oder nahezu vollständig umgibt.

5. Uhr-Oszillator nach einem der Ansprüche 1 bis 4, **dadurch gekennzeichnet, dass** der erste und der dritte starre Abschnitt einen Befestigungsabschnitt (30) des Uhr-Oszillators bilden, der dazu dient, den Uhr-Oszillator an einer Stütze (4) zu montieren.

6. Uhr-Oszillator nach einem der Ansprüche 1 bis 5, **dadurch gekennzeichnet, dass** der erste starre Abschnitt sich zumindest teilweise außerhalb der Ebene des zweiten starren Abschnitts erstreckt, um seine Befestigung an einer Stütze (4) ohne Kontakt zwischen der Stütze (4) und dem zweiten und dem vierten Abschnitt zu ermöglichen.

7. Uhr-Oszillator nach einem der Ansprüche 1 bis 6, **dadurch gekennzeichnet, dass** die Baugruppe, die durch den zweiten und den vierten starren Abschnitt gebildet ist, gestaltet ist, um bei einer Drehung des zweiten und des vierten starren Abschnitts in Bezug zum ersten und dritten starren Abschnitt gegen die Baugruppe, die durch den ersten und den dritten starren Abschnitt gebildet ist, anzustoßen, um die Verformung der mindestens einen ersten elastischen Klinge und der mindestens einen zweiten elastischen Klinge zu begrenzen und zu verhindern, dass ihre Elastizitätsgrenze überschritten werden kann.

8. Uhr-Oszillator nach einem der Ansprüche 1 bis 7, **dadurch gekennzeichnet, dass** er mindestens ein Führungs- oder Befestigungselement umfasst, das fest mit dem zweiten und vierten starren Teil verbunden ist und dazu dient, ein zusätzliches Element zu führen oder zu befestigen.

9. Uhr-Oszillator nach einem der Ansprüche 1 bis 8, **dadurch gekennzeichnet, dass** die mindestens eine erste elastische Klinge (32a) und die mindestens eine zweite elastische Klinge (32b) sich vollständig in unterschiedlichen Ebenen befinden, die im Wesentlichen senkrecht zur virtuellen Drehachse (Z) sind.

10. Uhr-Oszillator nach einem der Ansprüche 1 bis 8, **dadurch gekennzeichnet, dass** zumindest ein Abschnitt der mindestens einen ersten elastischen Klinge (44; 48; 50) sich in derselben, zur virtuellen Drehachse im Wesentlichen senkrechten Ebene wie zumindest ein Abschnitt der mindestens einen zweiten elastischen Klinge (45; 49; 51) befindet.

11. Uhr-Oszillator nach einem der Ansprüche 1 bis 10, **dadurch gekennzeichnet, dass** sie ein drittes monolithisches Teil (28) umfasst, das einen fünften und einen sechsten starren Abschnitt definiert, die fest mit dem ersten beziehungsweise dem zweiten starren Abschnitt verbunden sind und durch mindestens eine dritte elastische Klinge (33a) verbunden sind, wobei die mindestens eine dritte elastische Klinge (33a) mit der mindestens einen ersten elastischen Klinge (32a) und der mindestens einen zweiten elastischen Klinge (32b) die virtuelle Drehachse (Z) definiert.

12. Uhr-Oszillator nach Anspruch 11, **dadurch gekennzeichnet, dass** sie ein viertes monolithisches Teil (29) umfasst, das einen siebten und einen achten starren Abschnitt definiert, die fest mit dem ersten beziehungsweise dem zweiten starren Abschnitt verbunden sind und durch mindestens eine vierte elastische Klinge (33b) verbunden sind, wobei die mindestens eine dritte elastische Klinge (33a) und die mindestens eine vierte elastische Klinge (33b) sich ohne Kontakt kreuzen und mit der mindestens einen ersten elastischen Klinge (32a) und der mindestens einen zweiten elastischen Klinge (32b) die virtuelle Drehachse (Z) definieren.

## Claims

1. Timepiece oscillator with a flexible pivot fulfilling the function of a balance and hairspring assembly and comprising:
- a first monolithic piece (26) defining a first rigid part and a second rigid part which are connected to one another by at least one first elastic strip (32a), and
- a second monolithic piece (27) defining a third rigid part and a fourth rigid part which are connected to one another by at least one second elastic strip (32b),
the first and second monolithic pieces (26, 27) being assembled together such that:
- the first and third rigid parts are rigidly connected to one another,
- the second and fourth rigid parts are rigidly connected to one another, and
- said at least one first elastic strip (32a) and said at least one second elastic strip (32b) cross each other without contact and define a virtual axis of rotation (Z) for the second and fourth rigid parts with respect to the first and third rigid parts.

2. Timepiece oscillator as claimed in claim 1, **characterised in that** the first and second monolithic pieces (26, 27) are flat and superimposed.

3. Timepiece oscillator as claimed in claim 1 or 2, **characterised in that** the first and third rigid parts form a central or internal part (30) of the timepiece oscillator and **in that** the second and fourth rigid parts form a peripheral part (31) of the timepiece oscillator.

4. Timepiece oscillator as claimed in claim 3, **characterised in that** the peripheral part (31) completely or almost completely surrounds the central or internal part (30).

5. Timepiece oscillator as claimed in any one of claims 1 to 4, **characterised in that** the first and third rigid parts form a fixing part (30) of the timepiece oscillator, serving to mount the timepiece oscillator on a support (4).

6. Timepiece oscillator as claimed in any one of claims 1 to 5, **characterised in that** the first rigid part extends at least partially outside the plane of the second rigid part in order to permit it to be fixed to a support (4) without contact between the support (4) and the second and fourth parts.

7. Timepiece oscillator as claimed in any one of claims 1 to 6, **characterised in that** the assembly formed by the second and fourth rigid parts is arranged to be able to abut against the assembly formed by the first and third rigid parts upon rotation of the second and fourth rigid parts with respect to the first and third rigid parts, in order to limit the deformation of said at least one first elastic strip and of said at least one second elastic strip and to prevent their elastic limit from being exceeded.

8. Timepiece oscillator as claimed in any one of claims 1 to 7, **characterised in that** it comprises at least one guiding or fixing element rigidly connected to the second and fourth rigid parts and intended to guide or fix an additional element.

9. Timepiece oscillator as claimed in any one of claims 1 to 8, **characterised in that** said at least one first elastic strip (32a) and said at least one second elastic strip (32b) are entirely located in different planes substantially perpendicular to the virtual axis of rotation (Z).

10. Timepiece oscillator as claimed in any one of claims 1 to 8, **characterised in that** at least part of said at least one first elastic strip (44; 48; 50) is in the same plane, substantially perpendicular to the virtual axis of rotation, as at least part of said at least one second elastic strip (45; 49; 51).

11. Timepiece oscillator as claimed in any one of claims 1 to 10, **characterised in that** it comprises a third monolithic piece (28) defining fifth and sixth rigid parts rigidly connected respectively to the first and second rigid parts and connected to one another by at least one third elastic strip (33a), said at least one third elastic strip (33a) defining, with said at least one first elastic strip (32a) and said at least one second elastic strip (32b), the virtual axis of rotation (Z).

12. Timepiece oscillator as claimed in claim 11, **characterised in that** it comprises a fourth monolithic piece (29) defining seventh and eighth rigid parts rigidly connected respectively to the first and second rigid parts and connected to one another by at least one fourth elastic strip (33b), said at least one third elastic strip (33a) and said at least one fourth elastic strip (33b) crossing each other without contact and defining, with said at least one first elastic strip (32a) and said at least one second elastic strip (32b), the virtual axis of rotation (Z).
